# EUROPÄISCHE PATENTSCHRIFT

(11) **EP 0 158 061 B1**
(45) Veröffentlichungstag und Bekanntmachung des Hinweises auf die Patenterteilung: **23.12.1987**
(21) Anmeldenummer: 85101815.0
(22) Anmeldetag: 20.02.1985
(51) Int. Cl.: B25H 3/00, A47F 5/08

(54) **Aufnahmevorrichtung für Handmaschinen wie Handbohrmaschinen**
Receiver for portable machines such as portable drills
Porte-outil pour machines à main telles que perceuses à main

(30) Priorität: 29.02.1984 DE 8406232 U
(43) Veröffentlichungstag der Anmeldung: 16.10.1985
(73) Patentinhaber: Weber, Johannes, D-5810 Witten (DE); Lehr, Rudi, D-58452 Witten (DE)
(72) Erfinder: Weber, Johannes, D-5810 Witten (DE); Lehr, Rudi, D-58452 Witten (DE)
(74) Vertreter: Patentanwälte Wenzel & Kalkoff

## Beschreibung

Die Erfindung betrifft eine Aufnahmevorrichtung für Handmaschinen wie Handbohrmaschinen, Stichsägen etc., mit mindestens einem ortsfesten Träger, mindestens einer an dem Träger angebrachten Halterung und mit einem in eine Kupplung der Halterung einsteckbaren Zwischenstück, an dem direkt oder über weiteren Aufnahmeteile die jeweilige Handmaschine gehalten ist.

Eine Aufnahmevorrichtung dieser Art ist aus der DE-A-3 326 908 bekannt. Als Träger dient eine Lochplatte oder dergleichen, in die an vorgegenenen Stellen Konsolen eingehängt werden. In die Konsolen können wiederum mit einer vertikal ausgerichteten Steckkupplung Haken eingesteckt werden, an denen dann in herkömmlicher Weise Gegenstände aufgehängt werden. Bei diesen Gegenständen handelt es sich um kleine Packungen, Schrumpffolienverpackungen und dergleichen, die von Hause aus mit einer Öse zum Aufhängen an einem Haken vorgesehen sind. Für handgeführte Werkzeugmaschinen ist diese bekannte Aufnahmevorrichtung ungeeignet, da es an den notwendigen Ösen fehlt und lediglich eine unattraktive Hängelage erreicht werden kann.

Neben dieser bekannten Aufnahmevorrichtung sind noch weiteren Versionen bekannt, zum Beispiel aus der US-Patentschrift 4,226,394. Für das Anhängen von Gegenständen in der beschriebenen Weise werden_{'}Haken in eine Schiene eingesetzt und befestigt. Darüber hinaus sind aus der US-Patentschrift 4,308,961 in eine Schiene einsetzbare Haken bekannt, an denen ebenfalls Gegenstände aufgehängt werden können.

Es ist Aufgabe der Erfindung, eine Aufnahmevorrichtung der eingangs genannten Art zu schaffen, die eine geordnete, übersichtliche sowie sichere und platzsparende Anordnung von handgeführten Werkzeugmaschinen zuläßt, wobei jede einzelne Handmaschine für den Betrachter gut zugänglich bleibt.

Zur Lösung dieser Aufgabe schlägt die Erfindung gemäß einem ersten Vorschlag vor, daß der Träger eine Schiene ist, daß die Kupplung aus einem oben offenen Schlitz innerhalb eines Flachmaterials besteht, und daß das Zwischenstück zu beiden Seiten eines verjüngten, in den Schlitz passenden Abschnittes mit Stützelementen versehen ist, deren Abstand geringfügig größer ist als die Dicke des Flachmaterials.

Gemäß einem weiteren, gleichgeordneten Vorschlag wird diese Aufgabe dadurch gelöst, daß der Träger eine Schiene ist, daß die Kupplung aus einer von der einen Seite über einen U-förmigen Schlitz zugänglichen, flachen, oben offenen Kammer innerhalb eines Kunststoffteiles besteht, und daß das Zwischenstück mit einem scheibenförmigen, freien Ende zum Einstecken in die Kammer versehen ist.

Die erfindungsgemäßen Lösungen schaffen somit eine Halterung, in deren Kupplung ein an einer Handmaschine befestigtes Zwischenstück von oben mit waagerechter Achse einsteckbar ist, so daß die Handmaschinen in einer Lage gehalten werden, in der sie von der Schiene seitlich abstehen, also eine freikragende Position einnehmen. Gewöhnlich wird man eine Vielzahl der Halterungen entweder nebeneinander oder übereinander an einer Schiene anordnen, wobei der Abstand der Halterungen untereinander von der Größe der aufzunehmenden Handmaschinen abhängt. Bei Verwendung von im allgemeinen horizontal im Abstand übereinander angeordneten Schienen, an denen jede Halterung gehalten ist, können handelsübliche Regalwangen benutzt werden, in die die Schienen mit den Halterungen einfach eingehängt und an beiden Seiten gesichert werden.

Unabhängig von der Art der gewählten Kupplung sind die Maschinen in ihrer von der Halterung abstehenden Lage stets gut zugänglich. Die Übersichtlichkeit der Aufbewahrung ist gewährleistet, was zu einem aufgeräumten Gesamtbild der Maschinenpräsentation führt. Das Fehlen einzelner Handmaschinen fällt allein schon durch entstehende Lücken bzw. leere Halterungen auf. Der Platzbedarf ist vergleichsweise gering, weil die Handmaschinen gewöhnlich reihenweise in horizontaler Lage mit relativ geringem Zwischenraum angeordnet werden können, der dennoch zum Betrachten und Untersuchen der einzelnen Handmaschinen ausreicht. Dadurch, daß der Abstand zwischen den Halterungen wählbar bzw. veränderbar ist, läßt sich jede zur Verfügung stehende Fläche mit Rücksicht auf die jeweilige Maschinengröße optimal ausnutzen.

Bei einer schrägen Kupplung innerhalb der Halterung wird eine besonders günstige Präsentationslage der einzelnen Maschinen erreicht. Wenn beispielsweise eine Vielzahl von Handmaschinen an einer relativ großen Wandfläche gezeigt werden soll, erleichtert die schräge Lage die Zugänglichkeit und die Betrachtungsmöglichkeit. Vorzugsweise dient zur Befestigung der Halterung an der Schiene eine durchgehende Öffnung, die die Schiene in der Regel vollständig umgreift. Der Formschluß sichert die Lage der Halterung an der Schiene auch im Falle einer relativ hohen Gewichtsbelastung durch die freikragend gehaltene Handmaschine. Die Halterung ist längs der Schiene verschiebbar und an beliebiger Stelle beispielsweise durch eine Klemmschraube festsetzbar.

Die beiden Vorschläge gemäß der Erfindung gestatten eine entsprechende Gestaltung des zweiten Endes des Zwischenstückes und damit eine vielseitige Anpassung an verschiedenartige Handmaschinen. Deshalb ist es zweckmäßig, daß das zweite, der Kupplung abgewandte Ende des Zwischenstückes so ausgebildet ist, daß es vor allem an den für die Werkzeugaufnahme bestimmten Spann- oder Schraubvorrichtungen wie Spannfutter oder Gewindebolzen oder dergleichen lösbar befestigt werden kann. Man kann also auf die Anschlußmöglichkeiten an den Handmaschinen durch eine entsprechende Gestaltung des zweiten Endes des Zwischenstückes zurückgreifen.

Ausführungsbeispiele der Erfindung werden nachfolgend mit Bezug auf die Zeichnungen näher erläutert. In den Zeichnungen zeigen :
Figur 1 eine perspektivische Ansicht mehrerer an einer Schiene als Trageinrichtung angeordneter Aufnahmevorrichtungen mit daran gehalterten Handbohrmaschinen ;
Figur 2 eine perspektivische Ansicht einer Halterung als Bestandteil der Aufnahmevorrichtungen gemäß Fig. 1 ;
Figur 3 eine perspektivische Ansicht eines in den Aufnahmevorrichtungen gemäß Fig. 1 in Zusammenhang mit der Halterung gemäß Fig. 2 benutzten Zwischenstücks ;
Figur 4 eine perspektivische Ansicht eines Endes einer in der Aufnahmevorrichtung gemäß Fig. 1 benutzten Schiene einschl. abschließender Seitenplatten ;
Figur 5 eine perspektivische Ansicht einer aus Kunststoff bestehenden Halterung ;
Figur 6, 7 und 8 perspektivische Ansichten verschiedener aus Flachstahl gebildeter Halterungen ;
Figur 9 eine Querschnittsansicht einer im Querschnitt polygonen Austellungssäule mit daran befestigter Halterung ;
Figur 10-19 Seitenansichten von insgesamt 10 verschieden gestalteten Zwischenstücken zur Aufnahme verschiedenartiger Handmaschinen ;

Bei dem in Figur 1 dargestellten Ausführungsbeispiel befinden sich mehrere, auf einer im Querschnitt quadratischen Schiene 1 aus Metall in Längsrichtung verschiebbare und in der jeweils gewünschten Position mittels Schrauben 6 festsetzbare Halterungen 2. In jeder Halterung 2 ist eine Handbohrmaschine 3 in der dargestellten Weise eingehängt. Von der Schiene 1 ist nur ein kurzes Stück dargestellt. Es ist jedoch ersichtlich, daß eine Vielzahl von Handbohrmaschinen 3 auf der Schiene nebeneinander und, wenn mehrere Schienen übereinander angeordnet werden, auch übereinander angeordnet werden können.

Jede Handbohrmaschine 3 ist nur mit ihrem vorderen Ende 4 an der betreffenden Halterung 2 befestigt. Hierfür weist jede Halterung 2 einen die Schiene 1 eng umgreifenden Befestigungsteil 5 auf, von dem sich in der dargestellten Weise ein eine Kupplung 7 bildender Arm unter einem horizontalen Winkel von vorzugsweise etwa 45° erstreckt, damit die Handbohrmaschinen 3 die gezeigte Schräganordnung erhalten.

Jede Kupplung 7 weist einen Schlitz 8 auf, in den ein verjüngter Abschnitt 10 eines Zwischenstücks 9 einführbar ist. Ein Zapfen 13 des Zwischenstücks 9 ist im Futter 14 der betreffenden Handbohrmaschine 3 gehalten. Stützelemente 11 und 12 in Scheibenform begrenzen beiderseits den verjüngten Abschnitt 10 und bilden mit der Stützwand 7a der Kupplung 7 ein Stützlager 9a für eine starre Aufnahme des Zwischenstücks 9 und der jeweiligen Handbohrmaschine 3. Die Stützelemente 11 und 12 liegen mit einer Spielpassung an der Stützwand 7a an, so daß man die Handbohrmaschine 3 noch aus dem Schlitz 8 hochheben kann. Das Zwischenstück 9 bildet somit das eigentliche Bindeglied zwischen der Handbohrmaschine 3 und der Kupplung 7 der Halterung 2.

Form und Ausbildung der Halterung 2 und des Zwischenstücks 9, die in der Anordnung nach Figur 1 verwendet sind, sind in den Einzeldarstellungen von Figur 2 und 3 nochmals veranschaulicht. Die Halterung 2 ist bei dieser Ausführungsform aus Metall hergestellt. Der Befestigungsteil 5 besteht aus einem Stahlrohrabschnitt mit quadratischem Querschnitt entsprechend dem Schienenquerschnitt. Die an den Befestigungsteil 5 angeschweißte Kupplung 7 besteht aus Stahlblech. Das Zwischenstück 9 ist ein Stahldrehteil.

Aus Figur 4 ist ersichtlich, daß am Ende der Schiene 1 jeweils eine Seitenwange 17 mittels Schrauben 15,16 angebracht ist, damit die Schiene in herkömmlicher Weise in einem bekannten Regalsystem Verwendung finden kann. Zum Aufschieben der Befestigungsteile 5 der Halterungen 2 werden die Schrauben 15,16 an einem Schienenende gelöst und nach dem Aufschieben der Halterungen 2 wieder befestigt.

Bei dem Ausführungsbeispiel gemäß Figur 5 besteht die Halterung 2 aus einem KunststoffSpritzteil, das den Befestigungsteil 5, in diesem Beispiel ebenfalls mit einer Öffnung 18 zum Aufsetzen auf eine Schiene 1 versehen, und an der dem Befestigungsteil 5 gegenüberliegenden Seite die Kupplung 7 umfaßt. Hinter der Stützwand 7a, in der sich der Schlitz 8 befindet, liegt eine Kammer 19 zur Aufnahme eines Stützelementes 11 des Zwischenstücks 9. Auf der der Stützwand 7a gegenüberliegenden Seite ist die Kammer 19 durch eine hintere Stützwand 7b begrenzt. Im übrigen ist der untere Teil der Kammer 19 der Scheibenform des Stützelementes 11 angepaßt. Ebenso entspricht die Breite des Schlitzes 8 etwa dem Durchmesser des verjüngten Abschnittes 10 des Zwischenstücks 9. Bei diesem Ausführungsbeispiel genügt am Zwischenstück 9 das Stützelement 11, das in der Kammer 19 auch bei hoher Belastung durch die jeweilige Handmaschine sicher festgehalten ist.

Die weiteren Ausführungsbeispiele für Halterungen 2 gemäß Figur 6, 7 und 8 sind für eine Befestigung mit Schrauben vorgesehen. Sie sind aus Flachstahl hergestellt, und auf verschiedene Weise wird erreicht, daß hinter der Stützwand 7a, in der sich der Schlitz 8 befindet, der Kupplung 7 ein Freiraum gebildet ist, damit beim Einsetzen des Zwischenstücks 9 dessen vorderstes Stützelement 11 die Stützwand 7a hintergreifen kann.

Beim Ausführungsbeispiel gemäß Figur 6 kann der Befestigungsteil 5 mittels Schrauben oder Nieten die durch Öffnungen 20 greifen, an einer nicht dargestellten Schiene praktisch beliebiger Art befestigt werden. Vom Befestigungsteil 5 ist die Kupplung 7 in ähnlicher Weise abgewinkelt wie beim Ausführungsbeispiel gemäß Figur 2.

Beim Ausführungsbeispiel gemäß Figur 7 liegt ein gekröpfter Bereich der Kupplung 7 zwischen zwei Befestigungsteilen 5, und beim Ausführungsbeispiel gemäß Figur 8 liegen die Kupplung 7 und die beidseitig angeordneten Befestigungsteile 5 in einer Ebene. Der notwendige Freiraum wird durch Verwendung von Distanzelementen 22 hergestellt.

Bei Verwendung einer säulenförmigen Schiene 23 mit polygonalem Querschnitt gemäß Figur 9 wird eine besonders platzsparende Anordnung von Handmaschinen erreicht. Hier entfällt auch die Notwendigkeit der Verwendung einer abgewinkelten Kupplung. Es kann vielmehr die Ausführungsform der Halterung 2 gemäß Figur 8 verwendet werden. Die Halterung 2 wird, wie schematisch dargestellt, mittels Befestigungselementen 21 in Form von Schraubenbolzen und Muttern an der Schienenwand 24 festgeschraubt. Wenn die Schiene ringsum mit Halterungen 2 versehen ist, steht eine Vielzahl von Halterungen 2 zur Aufnahme von Handmaschinen zur Verfügung, die leicht zugänglich und übersichtlich angeordnet sind.

In Fig. 10-19 wird veranschaulicht, daß bei entsprechender Gestaltung des zweiten oder hinteren Endes des Zwischenstücks 9 eine Vielzahl verschiedenartiger Handmaschinen an die Halterung 2 ankoppelbar ist.

Wenn das Zwischenstück 9 einen Schaft oder Zapfen 13 am zweiten Ende aufweist wie i.n den Ausführungsbeispielen gemäß Figuren 10, 11, 15, 16, 18 und 19, bedeutet dies, daß die Zwischenstücke im Futter 14 der betreffenden Handmaschine einzuspannen sind. Wenn dagegen, wie in Figur 12 und 13 sowie 17, ein Anschlußgewinde 25 als Innengewinde am zweiten Ende des Zwischenstücks 9 vorgesehen ist, ist dieses Ende des Zwischenstücks 9 auf am vorderen Ende der jeweiligen Handmaschine vorhandene Gewindebolzen aufschraubbar.

In den Fällen, in denen das Zwischenstück 9 zwei Stützelemente 11, 12 mit einem zwischenliegenden verjüngten Abschnitt 10 aufweist, bedeutet dies, daß das Zwischenstück 9 ein Stützlager 9a mit einer Stützwand 7a einer Kupplung 7 der Art gemäß Ausführungsbeispiel von Figur 2, Figur 6, Figur 7 oder Figur 8 bildet. Natürlich sind diese Zwischenstücke 9 ebenso einhängbar in eine Halterung 2 der Art nach Figur 5. Dagegen sind die Zwischenstücke 9, die nur ein Stützelement 11 am ersten Ende aufweisen, wie diejenigen gemäß Figur 11, 15, 16 und 19 nur zur Aufnahme in einer Halterung der Art nach Figur 5 bestimmt, wo die Kupplung 7 das einzige Stützelement 11 zwischen zwei Stützwänden 7a, 7b aufnimmt.

Im übrigen sind die Zwischenstücke 9 gemäß Figur 10-19 zur Aufnahme folgender Handmaschinen bestimmt :
gemäß Fig. 10 und 11 für Geradschleifer
gemäß Fig. 12 und 13 für Einhandwinkelschleifer;
gemäß Fig. 15 für Schlagbohrmaschinen, Drehbohrmaschinen, Aku-Schrauber und für Winkelbohrmaschinen ;
gemäß Fig. 16 für Drehbohrmaschinen und Schlagbohrmaschinen, mit größerem Futter als gemäß Fig. 15 ;
gemäß Fig. 16 für Bohrhämmer, Schrauber und Aku-Bohrhämmer;
gemäß Fig. 18 und 19 für Bauschrauber (mit Sechskant-Futter).

Die Zylinderstücke 26 der Zwischenstücke 9 dienen sowohl für die Herstellung der Anschlußgewinde 25 als auch zur Anordnung der Stützelemente 12.

An das in Figur 14 dargestellte Zwischenstück 9 ist ein abgewinkelter Bügel 27 mittels einer Schraube 28 anschraubbar, der zur Aufnahme einer nicht dargestellten Stichsäge dient. Diese ist mittels eines in einem Langloch verschiebbaren Schraubenbolzens 30, der im Gewindeeingriff mit einer Lasche 29 steht, auf dem unteren abgewinkelten Teil des Bügels 27 zu befestigen.

Grundsätzlich ist zu der Erfindung und den diesbezüglichen Ausführungsbeispielen anzumerken, daß die Halterung 2 auch stationär an einer Schiene angeordnet, nämlich beispielsweise durch Anschweißen einer Halterungsausführung, wie sie in Figur 6 gezeigt ist, befestigt werden kann. In dieser Weise läßt sich eine aus einer Vielzahl von Halterungen bestehende Reihe mit vorgegebenem Abstand zwischen den einzelnen Halterungen an Tragschienen oder dergleichen in starrer Anordnung anbringen.

## Patentansprüche

1. Aufnahmevorrichtung für Handmaschinen wie Handbohrmaschinen, Stichsägen etc., mit mindestens einem ortsfesten Träger (1), mindestens einer an dem Träger (1) angebrachten Halterung (2) und mit einem in eine Kupplung (7) der Halterung (2) einsteckbaren Zwischenstück (9), an dem direkt oder über weitere Aufnahmeteile (27) die jeweilige Handmaschine gehalten ist, dadurch gekennzeichnet, daß der Träger eine Schiene (1) ist, daß die Kupplung (7) aus einem oben offenen Schlitz (8) innerhalb eines Flachmaterials besteht, und daß das Zwischenstück (9) zu beiden Seiten eines verjüngten, in den Schlitz (8) passenden Abschnittes (10) mit Stützelementen (11, 12) versehen ist, deren Abstand geringfügig größer als die Dicke des Flachmaterials ist.

2. Aufnahmevorrichtung für Handmaschinen wie Handbohrmaschinen, Stichsägen etc., mit mindestens einem ortsfesten Träger (1 mindestens einer an dem Träger (1) angebrachten Halterung (2) und mit einem in eine Kupplung (7) der Halterung (2) einsteckbaren Zwischenstück (9), an dem direkt oder über weitere Aufnahmeteile (27) die jeweilige Handmaschine gehalten ist, dadurch gekennzeichnet, daß der Träger eine Schiene (1) ist, daß die Kupplung (7) aus einer von der einen Seite über einen U-förmigen Schlitz (8) zugänglichen, flachen, oben offenen Kammer (19) innerhalb eines Kunststoffteiles besteht, und daß das Zwischenstück (9) mit einem scheibenförmigen, freien Ende zum Einstecken in die Kammer (19) versehen ist.

.3. Aufnahmevorrichtung nach Anspruch 1 oder 2, dadurch gekennzeichnet, daß der die Kupplung (7) umfassende Teil der Halterung (2) in schräger Lage angeordnet ist.

4. Aufnahmevorrichtung nach einem der vorhergehenden Ansprüche, dadurch gekennzeichnet, daß zur Befestigung der Halterung (2) an der Schiene (1) eine durchgehende Öffnung (18) vorgesehen ist, die die Schiene (1) mindestens teilweise umgreift.

5. Aufnahmevorrichtung nach einem der vorhergehenden Ansprüche, dadurch gekennzeichnet, daß das zweite, der Kupplung (7) abgewandte Ende des Zwischenstückes (9) so ausgebildet ist, daß es an den für die Werkzeugaufnahme be-' stimmten Spannoder Schraubvorrichtungen wie Spannfutter (14) oder Gewindebolzen oder dergleichen lösbar befestigt werden kann.

## Claims

1. Holding fixture for portable machines, such as portable drills, compass saws, etc. with at least one fixed support (1), at least one mount (2) fitted to the support (1) and with an adaptor (9) insertable in a coupling (7) of mount (2) and on which is held the particular portable machine either directly or by means of further holding parts (27), characterized in that the support is a rail (1), that the coupling comprises a slot (8), which is open at the top, within a flat material and that the adaptor (9) is provided on either side of a tapered portion (10) fitting into slot (8) with support elements (11, 12), whose spacing is slightly larger than the thickness of the flat material.

2. Holding fixture for portable machines, such as portable drills, compass saws, etc. with at least one fixed support (1), at least one mount (2) fitted to support (1) and with an adaptor (9) insertable in a coupling (7) of mount (2) and on which is held the particular portable machine either directly or by means of further holding parts (27), characterized in that the support is a rail (1), that the coupling (7) comprises a flat chamber (19), which is open at the top and which is located within a plastic part, being accessible from one side via a U-shaped slot (8) and that the adaptor (9) is provided with a disk-shaped, free end for insertion in chamber (19).

3. Holding fixture according to claims 1 or 2, characterized in that the part of mount (2) embracing coupling (7) is positioned in sloping manner.

4. Holding fixture according to one of the preceding claims, characterized in that a through opening (18), which at least partly embraces the rail (1) is provided for fixing mount (2) to said rail (1 ).

5. Holding fixture according to one of the preceding claims, characterized in that the second end of the adaptor (9) remote from coupling (7) is constructed in such a way that it can be detachably fixed to the clamping or screwing means, such as chucks (14) or threaded bolts or the like intended for the tool holder.

## Revendications

1. Porte-outils pour machines à main telles que perceuses à main, scies sauteuses etc... présentant au moins un support fixe (1), au moins une monture (2) assujettie au support (1) et un organe intermédiaire (9) susceptible d'être introduit dans un accouplement (7) de la monture (2) et auquel la machine à main concernée est maintenue directement ou par l'intermédiaire d'autres pièces de support (27), caractérisé par le fait que le support est un rail (1), que l'accouplement (7) est constitué par une fente (8) ouverte vers le haut dans un matériau plat, et que l'organe intermédiaire (9) présente de part et d'autre d'une section rétrécie (10) adaptée à la fente (8) des éléments d'appui (11, 12) dont l'écartement est légèrement supérieur à l'épaisseur du matériau plat.

2. Porte-outils pour machines à main telles que perceuses à main, scies sauteuses etc... présentant au moins un support fixe (1), au moins une monture (2) assujettie au support (1) et un organe intermédiaire (9) susceptible d'être introduit dans un accouplement (7) de la monture (2) et auquel la machine à main concernée est maintenue directement ou par l'intermédiaire d'autres pièces de support (27), caractérisé par le fait que le support est un rail (1), que l'accouplement (7) est constitué d'une chambre (19) plate, ouverte vers le haut dans une pièce en matériau plastique accessible d'un côté par une fente (8) en « U •, et que l'organe intermédiaire (9) présente une extrémité libre en forme de plateau pour son introduction dans la chambre (19).

3. Porte-outils selon la revendication 1 ou la revendication 2, caractérisé par le fait que la partie de la monture (2) comprenant l'accouplement (7) est disposée obliquement.

4. Porte-outils selon l'une des revendications précédentes, caractérisé par le fait que le rail (1) présente une ouverture traversante (18) qui enserre le rail (1) au moins partiellement.

5. Porte-outils selon l'une des revendications précédentes, caractérisé par le fait que la seconde extrémité, opposée à l'accouplement (7), de l'organe intermédiaire (9), est conformée de manière à pouvoir être fixée de façon amovible aux dispositifs de serrage ou de vissage tels que mandrin ou filetage, ou similaires, prévus pour recevoir les outils.
